# EUROPÄISCHE PATENTSCHRIFT

(11) **EP 0 428 919 B1**
(45) Veröffentlichungstag und Bekanntmachung des Hinweises auf die Patenterteilung: **14.04.1993**
(21) Anmeldenummer: 90120966.8
(22) Anmeldetag: 01.11.1990
(51) Int. Cl.: F28D 9/00

(54) **Ölkühler für eine Brennkraftmaschine**
Oil-cooler for a combustion motor
Refroidisseur d'huile pour moteur à combustion

(30) Priorität: 17.11.1989 DE 3938253
(43) Veröffentlichungstag der Anmeldung: 29.05.1991
(73) Patentinhaber: Behr GmbH & Co., D-70469 Stuttgart (DE)
(72) Erfinder: Armbruster, Horst, W-7132 Illingen (DE); Martin, Hans, Dipl.-Ing., W-7000 Stuttgart 1 (DE)
(74) Vertreter: Wilhelm & Dauster Patentanwälte European Patent Attorneys

(56) Entgegenhaltungen:
- WO-A-88/04761
- DE-B- 2 843 423
- FR-A- 2 319 869
- US-A- 4 708 199

## Beschreibung

Die Erfindung betrifft einen Ölkühler für eine Brennkraftmaschine , bestehend aus mehreren stapelartig in einem von Kühlflüssigkeit durchströmten Gehäuse angeordneten Scheibenkörpern, deren Unterteil von einer von zwei zusammenpassenden Platten und deren Deckel von der zweiten Platte gebildet ist, wobei die Ränder der auf Abstand gehaltenen, profilierten Platten verlötet sind und einen vom zu kühlenden Öl durchströmten und mit den Hohlräumen benachbarter Scheibenkörper über Durchflußöffnungen in Verbindung stehenden Hohlraum einschließen.

Scheibenölkühler sind bekannt (DE-AS 28 43 423). Bei der Herstellung der bekannten Scheibenölkühler werden die die äußeren Wände der vom Öl durchströmten Kammern bildenden Platten auf ein zentrales Rohr aufgeschoben und legen sich mit im bereich des Rohres angeordneten, nach außen ragenden Kragen und mit im bereich ihres äußeren Umfanges angeordneten, nach innen gerichteten, ausgeprägten Rändern lose aneinander an. Zwischen jeweils eine Ölkammer bildenden Platten werden dabei noch Turbulenzeinlagen eingefügt. Die so gestapelten Platten werden anschließend verlötet. Dabei muß darauf geachtet werden, daß die jeweiligen Innen- und Außenränder der Platten ausreichend fest mit den zugeordneten Teilen benachbarter Platten in Berührung stehen, weil sonst keine zuverlässige Lötung erreicht werden kann. Dies ist verhältnismäßig aufwendig.

Es ist auch ein Ölkühler der eingangs genannten Art bekannt (WO 88/04761). Dort sind Flachrohrkörper für Ölkühler vorgesehen, die aus jeweils zwei länglichen Plattenhälften aufgebaut sind. Diese Plattenhälften sind mit umlaufenden Rändern versehen, die sich gegenseitig überlappen und verlötet werden. Hier ist es schwierig, die parallel zueinander verlaufenden Längsränder der Plattenhälften für den Lötvorgang in allen Bereichen so fest aneinanderzuhalten, daß der gewünschte Lötspalt an jeder Stelle erreicht wird.

Aus der FR-A 2 319 869 ist es bekannt, mehrere Scheibenkörper stapelartig aufeinander zu setzen, wobei das Unterteil der Scheibenkörper von einer ersten Platte und der Deckel von einer zweiten Platte gebildet ist. Die äußeren Ränder dieser Platten sind dabei mit einer Zickzack-Profilierung ausgebildet, die nach dem Aufeinanderstapeln jeweils am korrespondierenden Rand der benachbarten Platte unter Spannung anliegt. Da aber mehrere von solchen Platten jeweils aneinander gesetzt werden und dabei auf das Zusammenfügen von nach unterschiedlichen Seiten abkragenden Rändern geachten werden muß, sind solche aus ineinander passenden Platten aufgebauten Ölkühler verhältnismäßig aufwendig, wenn an allen Stellen jeweils die Garantie für einen einwandfreien Zusammenhalt für eine spätere Verlötung gegeben werden soll.

Der vorliegenden Erfindung liegt die Aufgabe zugrunde, einen Scheibenölkühler der eingangs genannten Art in herstellungstechnischer Hinsicht zu vereinfachen.

Zur Lösung dieser Aufgabe werden bei einem Ölkühler der eingangs genannten Art die kennzeichnenden Merkmale des Anspruch 1 vorgesehen. Durch diese Maßnahme lassen sich die einzelnen Scheibenkörper in relativ einfacher Weise bereits vor dem Lötvorgang in der Art einer Dose fest zusammenfügen und können jeweils auch die ihnen zugeordneten Turbulenzeinlagen ohne Zuhilfenahme von Montageeinrichtungen festhalten. Werden die so gebildeten Scheibenkörper dann auf das Rohr aufgeschoben, so ist, da die beiden zusammengehörenden Platten schon gegeneinander zentriert sind, auch kein Verkanten zu befürchten. Beim anschließenden Lötvorgang wird außerdem der Vorteil erreicht, daß die einrastend und unter Vorspannung ineinander gehaltenen Ränder den gewünschten engen Lötspalt umlaufend am ganzen Umfang bilden und so eine dichte Verlötung gewährleisten. Vorteilhaft ist auch, daß das Lötmaterial beispielsweise in der Form von Lötfolien bei der mechanischen Vormontage mit eingeclipst und festgehalten werden kann, so daß keine weiteren Arbeitsvorgänge mehr zur Herstellung erforderlich sind. In einfacher Weise können natürlich die Platten lotplattiert sein, so daß das Einfügen von Lötfolien entfällt. Dabei wird der Vorteil erreicht, daß die beiden den Hohlraum bildenden Platten nicht durch gesonderte Maßnahmen auf gegenseitigen Abstand gehalten werden müssen. Sie sind nach dem Einrasten ihrer Außenränder unter Vorspannung im richtigen Abstand zueinander angeordnet.

Vorteilhafte Weiterbildungen des Gegenstandes der Erfindung sind in den Unteransprüchen gekennzeichnet. Anspruch 2 gibt dabei die Gewähr, daß die erforderliche Verspannung am gesamten Umfang gleichmäßig aufrechterhalten wird und nicht, wie beim Stand der Technik, durch gerade Ränder unmöglich wird. Die Merkmale des Anspruches 3 bieten den Vorteil, daß sich die Scheibenkörper in einfacher Weise aufeinandersetzen und zusammenfügen lassen. Der Abstand zu benachbarten Scheibenkörpern kann durch die Maßnahmen des Anspruches 4 sichergestellt werden. Die Maßnahmen des Anspruches 5 sichern die einfache Positionierung des Scheibenkörpers an dem zentralen Montagerohr, wobei gleichzeitig auch am Innendurchmesser der gegenseitige Abstand der Platten eingehalten wird. Die Merkmale des Anspruches 6 schließlich stellen die Durchströmung der Hohlräume sicher, wobei die Art der Durchströmung von der gewählten Gehäuseform abhängig ist.

Die Erfindung ist anhand eines Ausführungsbeispieles in der Zeichnung dargestellt und wird im folgenden beschrieben. Es zeigen:
- Fig. 1: die Draufsicht auf einen Scheibenölkühler gemäß der Erfindung,
- Fig. 2: die Seitenansicht des Scheibenölkühlers der Fig. 1,
- Fig. 3: die Ansicht des Scheibenölkühlers der Fig. 1 und 2 in Richtung des Pfeiles III der Fig. 2,
- Fig. 4: eine im Maßstab vergrößerte Darstellung des Schnittes längs der Linie IV-IV durch den Scheibenölkühler der Fig. 1, mit einer auch in Fig. 1 angedeuteten Variante,
- Fig. 5: die Darstellung eines Schnittes ähnlich Fig. 4 durch eine zur Herstellung eines Scheibenkörpers des Ölkühlers der Fig. 1 bis 4 verwendeten Deckelplatte,
- Fig. 6: die Draufsicht auf die Deckelplatte der Fig. 5,
- Fig. 7: eine vergrößerte Detaildarstellung des bereiches VII in Fig. 5,
- Fig. 8: eine vergrößerte Detaildarstellung des Schnittes längs der Linie VIII-VIII in Fig. 5,
- Fig. 9: die vergrößerte Detaildarstellung der Einzelheit IX in Fig. 5,
- Fig.10: eine Schnittdarstellung ähnlich Fig. 5, jedoch der zweiten zur bildung eines Scheibenkörpers dienenden und als Unterteil vorgesehenen Platte,
- Fig.11: die Draufsicht auf die Platte der Fig. 10,
- Fig.12: eine vergrößerte Detaildarstellung des bereiches XII in Fig. 10,
- Fig.13: die vergrößerte Teildarstellung des Schnittes XIII-XIII in Fig. 10 und
- Fig.14: die vergrößerte Teildarstellung des Schnittes XIV in der Fig. 10.

In den Fig. 1 bis 3 ist ein dosenförmiges Gehäuse (1) eines Scheibenölkühlers zu erkennen, das topfförmig ausgebildet ist und unten durch einen aufgesetzten Boden (2) abgeschlossen ist, der den freien Rand des topfförmigen Gehäuses (1) außen übergreift. Das Gehäuse (1) ist mit einem Zuflußstutzen (3) für die Kühlflüssigkeit versehen, die in der Regel das Kühlwasser des Motors ist, an dem der Ölkühler zur Kühlung des Motoröles angebaut wird. Das Gehäuse (1) weist auch einen Ablaufstutzen (4) für das Kühlwasser auf. Zu- und Ablaufstutzen (3, 4) sind durch eine wasserseitig verlaufende Trennwand gegeneinander abgeschlossen, die - wie noch erläutert werden wird (Fig. 10, 11) - von einer Ausprägung (30) an den Scheibenkörpern gebildet wird. Wie die Fig. 1 zeigt, ist an der Oberseite des topfartigen Gehäuses (1) eine Zuflußöffnung (5) für das zu kühlende Öl vorgesehen, das in nicht näher dargestellter Weise im Sinne des Pfeiles (6) dem Gehäuse (1) zugeführt wird dann durch die noch zu erläuternden Scheibenkörper strömt und das Gehäuse (1) durch eine Austrittsöffnung (7) am Boden (2) im Sinn des Pfeiles (8) verläßt. Ein- und Austritt des Öles erfolgt daher quer zu der in den Fig. 1 mit den Pfeilen (9) angedeuteten Strömung des Kühlwassers.

Die Fig. 4 zeigt, daß der Scheibenölkühler im Inneren des Gehäuses (1) aus mehreren Scheibenkörpern (10) aufgebaut ist, die stapelförmig übereinander im Inneren des topfartigen Gehäuses (1) angeordnet und jeweils mit einer zentralen Öffnung (11) (s. Fig. 5, 6, 10 und 11) auf ein zentral im Gehäuse (1) verlaufendes Rohr (12) aufgeschoben sind, dessen Längsachse parallel zu den Außenwandungen des topfartigen Gehäuses (1) verläuft. Wie noch erläutert werden wird, besteht jeder Scheibenkörper (10) aus jeweils zwei einander zugeordneten Platten (13 und 14), von denen die in den Fig. 5 und 6 dargestellte Platte (14) den Deckel und die in den Fig. 10 und 11 dargestellte Platte (13) den Unterteil eines Scheibenkörpers (10) bildet, der in der Art einer Dose ausgebildet ist und in seinem Hohlraum auch noch eine Turbulenzeinlage (15) aufnimmt, die zur Verbesserung des Wärmeüberganges zwischen dem jeweils die Scheibenkörper (10) durchströmenden Öl und dem die Scheibenkörper (10) außen umflutenden Kühlwasser erhöhen soll. Die Platten (13 und 14) sind beide kreisrund ausgebildet.

Die Ausführungsform der Fig. 1 bis 4 ist für den Einsatz des Ölkühlers mit einem Ölfilter vorgesehen, der sich an die der Austrittsöffnung (7) zugewandten Seite des Ölkühlers der Fig. 4 in nicht näher dargestellter Weise anschließt. Das vom Ölfilter gereinigte Öl wird dann durch die Öffnung der Hülse (12) zurück zum Motor geführt.

Für eine Bauart, bei der kein Ölfilter verwendet wird, wie es beispielsweise bei der Getriebeölkühlung der Fall ist, kann daher der an die Austrittsöffnung (7) angrenzende Raum innerhalb der umlaufenden Gehäuseauswölbung dicht abgeschlossen werden und es wird, wie gestrichelt in den Fig. 1 und 4 angedeutet ist, in der Hülse (12) ein auf einer Seite längs durchlaufender Schlitz (31) vorgesehen, durch den in diesem Fall das Öl aus den einzelnen Scheibenkörpern bei verschlossener Austrittsöffnung (7) unmittelbar in die Hülse (12) und von dort wieder zurückfließen kann.

Wie den Fig. 5 und 10 sowie den Fig. 7 und 12 im einzelnen zu entnehmen ist, besitzt die den Deckel bildende Platte (14) einen außen umlaufenden und zum Unterteil (13) hin gerichteten Rand (16), dessen freies Ende etwas nach außen gebogen ist und so eine innenliegende Fase (17) bildet, die das Überschieben des Randes (16) über den Rand (18) der das Unterteil bildenden Platte (13) (Fig. 12) erleichtert. Zum selben Zweck ist das freie Ende des Randes (18) der Platte (13) etwas nach innen gerichtet, so daß dort eine außen liegende Fase (19) entsteht. Der Rand (16) der Platte (14) besitzt seine größte Innenabmessung etwa in seiner Mitte. Hier ist eine umlaufende Vertiefung (20) vorgesehen, die einen stumpfwinkligen Querschnitt mit einem nach außen gerichteten Scheitel aufweist. Korrespondierend ist der Rand (18) so ausgestaltet, daß er außen eine Form aufweist, die dem stumpfwinkligen Querschnitt des Randes (16) in etwa entspricht, wobei der Scheitel des stumpfen Winkels ebenfalls nach außen gerichtet ist, so daß eine umlaufende Kante (21) entsteht, die beim Ineinanderdrücken von Deckel und Unterteil eines Scheibenkörpers (10), d.h. beim Ineinanderdrücken der Platten (14 und 13) in der Vertiefung (20) des äußeren Randes (16) einschnappt. Dabei sind die Abmessungen so gewählt, daß die Ränder (16 und 18) am gesamten Umfang unter Vorspannung aneinanderliegen. Eine solche Vorspannung könnte auch erreicht werden, wenn die Platten elliptisch oder eiförmig ausgelegt sind. Sie könnte nicht bei einer ovalen Form erreicht werden, weil an den parallel zueinander verlaufenden Längsseiten keine definierte elastische Anpreßkraft möglich ist.

Im Bereich der inneren Öffnung (11) ist an der das Unterteil des Scheibenkörpers (10) bildenden Platte (13) ein zum inneren Hohlraum des Scheibenkörpers (10) weisender Durchzug (22) ausgeprägt, der die Öffnung (11) einrahmt und daher mit seinem Innendurchmesser dem Außendurchmesser des Rohres (12) entspricht. Außerdem sind - auch zur Stabilitätserhöhung - nach außen gerichtete Ausprägungen (23) vorgesehen, welche nierenförmige Öffnungen (24) jeweils auf gegenüberliegenden Seiten der Öffnung (11) einrahmen. Die Öffnungen (24) liegen daher in einer Ebene mit dem ringförmigen Bodenbereich der Platte (13), während die Einprägungen (23) um das Maß nach unten ragen, das dem Abstand zwischen zwei benachbarten Scheibenkörpern (10) entspricht.

Die Platte (13) weist aber auch eine von der Ausprägung (23) der linken Öffnung (Fig. 11) radial nach außen verlaufende Einprägung (30) auf, die, wie in Fig. 1 angedeutet ist, eine Trennwand zwischen dem Zuflußstutzen (3) und dem Abflußstutzen (4) für die Kühlflüssigkeit bildet, die auf diese Weise gezwungen ist, im Zwischenraum zwischen zwei Scheibenkörpern (10) den in der Fig. 1 mit den Pfeilen (9) gekennzeichneten Weg zu fließen.

Die den Deckel des Scheibenkörpers (10) bildende Platte (14) ist im Bereich der inneren Öffnung (11) anders ausgebildet. Sie besitzt keinen die Öffnung (11) einrahmenden Rand, sondern sie ist im Bereich von zwei ebenfalls der Öffnung (11) gegenüberliegenden nierenförmigen Öffnungen (25) lediglich mit jeweils einen am inneren Rand der jeweiligen Öffnung (25) vorgesehenen Steg (26) versehen, der die Öffnung (25) nach innen begrenzt und bis kurz vor den Rand der Öffnung (24) der anderen Platte reicht. Die Stege dienen auf diese Weise zur Lenkung des Ölstromes und bewirken, daß das Öl im Sinn der in Fig. 6 gestrichelt eingezeichneten Pfeile durch die Scheiben fließen muß und nicht von einer Öffnung (25) aus innen zur gegenüberliegenden Öffnung fließt. Die Platten (13 und 14) sind in ihrer Lage zueinander im Außenbereich durch die ineinander schnappenden Bereiche (20 und 21) der Ränder (16 und 18) gesichert. Die Fig. 5, 6 und 8 zeigen, daß jede der etwa kreisförmigen Platten (14) mit nach außen gerichteten knopfartigen Ausprägungen (27) versehen ist, die gleichmäßig auf dem Umfang verteilt sind und dazu dienen, die Abstützung gegenüber benachbarten Scheibenkörpern zu bewirken. Die Ausprägungen (27) der Platte (14) stützen sich dabei an korrespondierenden Ausprägungen (28) der Platte (13) (s. Fig. 10, 11 und 13) ab, deren Höhe ebenfalls dem halben Abstand zwischen benachbarten Scheibenkörpern entspricht. Während also die Ausprägungen (23) die Abstützung zu benachbarten Scheibenkörpern im inneren Bereich der Scheibenkörper (10) übernehmen, wird dies durch die Ausprägungen (27 und 28) im Außenbereich der Scheibenkörper bewirkt.

Aus der Fig. 4 ist gut zu erkennen, daß es keine Schwierigkeiten macht, einzelne Scheibenkörper zunächst durch Zusammenfügen der Platten (13 und 14) herzustellen, die jeweils vor dem Zusammensetzen von Deckel und Unterteil noch mit den entsprechenden Turbulenzeinlagen versehen werden können. Die so gebildeten relativ stabilen Scheibenkörper können dann auf das Rohr (12) aufgefädelt und innerhalb des zunächst noch offenen topfartigen Gehäuses (1) angeordnet werden. Dies kann dabei gleichzeitig unter Zwischenfügung von Lötfolien geschehen, die auch schon zwischen die beiden Platten (13 und 14) eingelegt werden können, ehe diese zusammengedrückt werden. Anstelle der zusätzlichen Einfügung von Lötfolien ist es besser, die Platten (13, 14) unmittelbar mit einer Lotplattierung zu versehen. Ist dies geschehen, so wird der Boden (2) aufgesetzt, der dafür sorgt, daß alle Scheibenkörper mit der notwendigen Axialkraft gegeneinander gedrückt werden. Die so vormontierten Scheiben-Ölkühler werden dann in einem Lötofen verlötet. Durch die gewählte Ausgestaltung ergibt sich eine gute und dichte Verbindung aller Teile.

## Patentansprüche

1. Ölkühler für eine Brennkraftmaschine, bestehend aus mehreren stapelartig in einem von Kühlflüssigkeit durchströmten Gehäuse (1, 2) angeordneten Scheibenkörpern (10), deren Unterteil von einer (13) von zwei zusammenpassenden Platten und deren Deckel von der zweiten Platte (14) gebildet ist, wobei die Ränder (16, 18) der auf Abstand gehaltenen, profilierten Platten (13, 14) verlötet sind und einen vom zu kühlenden Öl durchströmten und mit den Hohlräumen benachbarter Scheibenkörper über Durchflußöffnungen (24, 25) in Verbindung stehenden Hohlraum einschließen, dadurch gekennzeichnet, daß die Ränder (16, 18) so aufeinander abgestimmt sind, daß der äußere Rand (16) einrastend und unter Spannung am inneren Rand (18) gehalten ist, und daß der äußere Rand (16) eine innen umlaufende Vertiefung (20) und der innere Rand eine außenliegende umlaufende Kante (21) aufweist, die einrastend ineinanderpassen, wobei die innere Vertiefung (20) des äußeren Randes (16) dem Scheitel einer sich nach innen öffnenden stumpfwinkligen Vertiefung entspricht und die äußere umlaufende Kante (21) des inneren Randes (18) dem Scheitel eines sich ebenfalls nach innen öffnenden stumpfwinkligen Querschnittes entspricht und die Größe der beiden stumpfen Winkel in etwa gleich ist.

2. Ölkühler nach Anspruch 1, dadurch gekennzeichnet, daß die Platten (13, 14) kreisrunde oder elliptische Form aufweisen.

3. Ölkühler nach den Ansprüchen 1 und 2, dadurch gekennzeichnet, daß beide Ränder (16, 18) der Platten (13 und 14) jeweils mit einer inneren bzw. äußeren Fase (17 bzw. 19) versehen sind.

4. Ölkühler nach einem der Ansprüche 1 bis 3, dadurch gekennzeichnet, daß jede der Platten (13 bzw. 14) mit nach außen gerichteten Ausprägungen (27 bzw. 28) zur Sicherung des Abstandes benachbarter Scheibenkörper versehen ist, die jeweils gleichmäßig am Umfang verteilt angeordnet sind.

5. Ölkühler nach einem der Ansprüche 1 bis 4, dadurch gekennzeichnet, daß die den Unterteil des Scheibenkörpers (10) bildende Platte (13) mit einem nach innen gerichteten Durchzug (22) versehen ist, der auf ein zentrales Rohr (12) aufschiebbar ist.

6. Ölkühler nach Ansprüch 5 , dadurch gekennzeichnet, daß die den Deckel bildende Platte (14) eine dem Durchzug (22) der anderen Platte (13) entsprechende Öffnung (11) aufweist und mit dieser auf das Rohr (12) aufschiebbar ist.

7. Ölkühler nach einem der Ansprüche 1 bis 6, dadurch gekennzeichnet, daß beide Platten (13 und 14) der zentralen Öffnung (11) gegenüberliegende Öffnungen (24, 25) für die Öldurchströmung aufweisen und daß mindestens einer der Platten im Bereich dieser Öffnung (24) liegende, zur Lenkung des Ölstromes dienende Einrichtungen (26) zugeordnet sind.

8. Ölkühler nach Anspruch 7, dadurch gekennzeichnet, daß die gegenüberliegenden Öffnungen (24) der das Unterteil bildenden Platte (13) jeweils von nach außen gerichteten Ausprägungen (23) eingerahmt sind, deren Höhe dem Abstand zwischen zwei benachbarten Scheibenkörpern entspricht.

9. Ölkühler nach Anspruch 6, dadurch gekennzeichnet, daß die zur Lenkung des Ölstromes zwischen beiden Platten (13 und 14) im Bereich der zentralen Öffnung (11) vorgesehenen Einrichtungen aus zwei die gegenüberliegenden Öffnungen (25) einer Platte (14) jeweils nach innen begrenzenden Stegen (26) bestehen, die bis kurz vor den Rand der Öffnung (24) der anderen Platte (13) reichen.

10. Ölkühler nach einem der Ansprüche 1 bis 9, dadurch gekennzeichnet, daß mindestens einer Platte (13, 14) eine radial verlaufende Einprägung (30) zugeordnet ist, die als Trennwand zwischen der Zu- und Abflußöffnung (3, 4) für die Kühlflüssigkeit dient.

## Claims

1. An oil cooler for an internal combustion engine, consisting of a plurality of disc members (10) disposed like a stack in a housing (1, 2) through which cooling fluid flows and the bottom part of which is formed by one (13) of two inter-fitting plates while the cover is formed by the second plate (14), the edges (16, 18) of the spaced-apart profiled plates (13, 14) being soldered together and enclosing a cavity through which cooling oil passes and which communicates via apertures (24, 25) with the cavities of adjacent disc members, characterised in that the edges (16, 18) are so matched to one another that the outer edge (16) fits with a snap action and under tension on the inner edge (18) while the outer edge (16) comprises an inner encircling depression (20) while the inner edge has an external encircling edge (21), the former engaging with a snap action over the latter, the inner depression (20) on the outer edge (16) corresponding to the apex of an inwardly open obtusely angled depression while the outer encircling edge (21) of the inner edge (18) corresponds to the apex of a likewise inwardly opening obtusely angled cross-section, the size of the two obtuse angles being substantially the same.

2. An oil cooler according to Claim 1, characterised in that the plates (13, 14) are of circular or elliptical shape.

3. An oil cooler according to Claims 1 and 2, characterised in that both edges (16, 18) of the plates (13 and 14) are in each case provided with an inner and outer chamfer (17, 19) respectively.

4. An oil cooler according to one of Claims 1 to 3, characterised in that each of the plates (13, 14) is provided with outwardly directed bulges (27, 28) to ensure the gap between adjacent disc bodies, being evenly distributed around the periphery.

5. An oil cooler according to one of Claims 1 to 4, characterised in that the plate (13) forming the bottom part of the disc body (10) is provided with an inwardly directed rail (22) which can be fitted onto a central tube (12).

6. An oil cooler according to Claim 5, characterised in that the plate (14) forming the cover has an aperture (11) corresponding to the rail (22) on the other plate (13) and by which it can be pushed onto the tube (12).

7. An oil cooler according to one of Claims 1 to 6, characterised in that both plates (13 and 14) have opposite the central aperture (11) apertures (24, 25) for the through-flow of oil and in that means (26) which serve to direct the oil flow and which are situated in the region of the aperture (24) are associated with at least one of the plates located in the region of the aperture (24).

8. An oil cooler according to Claim 7, characterised in that the oppositely disposed apertures (24) on the plate (13) which forms the bottom part are in each case framed by outwardly directed bulges (23) the height of which corresponds to the distance between two adjacent disc members.

9. An oil cooler according to Claim 6, characterised in that the means provided in the region of the central aperture (11) and intended to direct the oil flow between the two plates (13 and 14) consist of two webs (26) which inwardly define the oppositely disposed apertures (25) of a plate (14) and which extend to just before the edge of the aperture (24) on the other plate (13).

10. An oil cooler according to one of Claims 1 to 9, characterised in that there is associated with at least one plate (13, 14) a radially extending bulge (30) which serves as a separating wall between the supply and drain apertures (3, 4) for the cooling fluid.

## Revendications

1. Radiateur pour huile de moteur à combustion interne, se composant de plusieurs corps discoïdaux (10) qui sont disposés à la manière d'un empilement dans un carter (1, 2) balayé par un liquide de refroidissement et dont la partie inférieure est formée de l'une (13) de deux plaques ajustées l'une sur l'autre et dont le couvercle est formé par la seconde plaque (14), les rebords des plaques profilées (13, 14) maintenues à distance l'une de l'autre étant brasés et enveloppant un volume interne qui est balayé par l'huile devant être refroidie et qui communique par des trous de circulation (24, 25) avec les volumes internes de corps discoïdaux voisins, caractérisé en ce que les rebords (16, 18) sont conformés l'un en fonction de l'autre de manière que le rebord extérieur (16) soit retenu par enclenchement élastique et sous traction contre le rebord intérieur (18) et en ce que le rebord extérieur (16) comporte un creux intérieur périphérique (20) et le rebord intérieur, une arête périphérique extérieure (21), cette arête et ce creux s'emboitant avec enclenchement élastique, le creux intérieur (20) du rebord extérieur (16) correspondant au sommet d'une cavité inscrivant un angle obtus et s'ouvrant vers l'intérieur, tandis que l'arête périphérique extérieure (21) du rebord intérieur (18) correspond au sommet d'une section inscrivant également un angle obtus s'ouvrant vers l'intérieur, les valeurs des deux angles obtus étant sensiblement égales.

2. Radiateur pour huile selon la revendication 1, caractérisé en ce que les plaques (13, 14) ont une forme circulaire ou elliptique.

3. Radiateur pour huile selon les revendications 1 et 2, caractérisé en ce que chacun des deux rebords (16, 18) des plaques (13 et 14) comporte un chanfrein intérieur et, respectivement, extérieur (17 ainsi que 19).

4. Radiateur pour huile selon l'une des revendications 1 à 3, caractérisé en ce que chacune des plaques (13 ainsi que 14) comporte des estampages (27 ainsi que 28) orientés vers l'extérieur et destinés à fixer la distance séparant les corps discoïdaux voisins, ces estampages étant régulièrement répartis sur la circonférence.

5. Radiateur pour huile selon l'une des revendications 1 à 4, caractérisé en ce que la plaque (13) formant la partie inférieure du corps discoïdal (10) comporte un soyage (22) orienté vers l'intérieur et pouvant être enfilé sur un tube central (12).

6. Radiateur pour huile selon la revendication 5, caractérisé en ce que la plaque (14) formant le couvercle comporte un trou (11) correspondant au soyage (22) de l'autre plaque (13) et peut s'enfiler par ce trou sur le tube (12).

7. Radiateur pour huile selon l'une des revendications 1 à 6, caractérisé en ce que les deux plaques (13 et 14) comportent de part et d'autre du trou central (11) des trous opposés (24, 25) destinés à la circulation de l'huile et en ce que des dispositifs (26) situés à proximité de ce trou (24) et servant à diriger le flux d'huile sont combinés avec au moins l'une des plaques.

8. Radiateur pour huile selon la revendication 7, caractérisé en ce que chacun des trous opposés (24) de la plaque (13) formant la partie inférieure est encadré par des emboutissages (23) orientés vers l'extérieur et dont la hauteur correspond à la distance séparant deux corps discoïdaux voisins.

9. Radiateur pour huile selon la revendication 6, caractérisé en ce que les dispositifs de guidage du flux d'huile entre les deux plaques (13 et 14), qui sont prévus à proximité du trou central (11), consistent en deux nervures (26) délimitant vers l'intérieur chacun des trous opposés (25) d'une plaque (14) et parvenant jusqu'à faible distance devant le bord du trou (24) de l'autre plaque (13).

10. Radiateur pour huile selon l'une des revendications 1 à 9, caractérisé en ce qu'un estampage (30) tourné vers l'intérieur et orienté radialement est réalisé dans au moins une plaque (13, 14) et sert de cloison entre les orifices d'arrivée et de départ (3, 4) du liquide de refroidissement.
